# FASCICULE DE BREVET EUROPEEN

(11) **EP 0 546 945 B1**
(45) Date de publication et mention de la délivrance du brevet: **28.02.1996**
(21) Numéro de dépôt: 92403356.6
(22) Date de dépôt: 09.12.1992
(51) Int. Cl.: H01H 27/06

(54) **Interrupteur d'antivol pour véhicule automobile**
Diebstahlsicherungsschalter für Kraftfahrzeug
Anti-theft switch for motor vehicle

(30) Priorité: 11.12.1991 FR 9115354; 26.12.1991 FR 9116159
(43) Date de publication de la demande: 16.06.1993
(73) Titulaire: VALEO ELECTRONIQUE, F-94000 Creteil (FR)
(72) Inventeur: Mallet, Christian, F-91490 Milly La Forêt (FR)
(74) Mandataire: Gamonal, Didier

(56) Documents cités:
- EP-A- 0 269 584
- DE-A- 2 002 734
- DE-A- 3 113 892
- FR-A- 2 333 676
- FR-A- 2 610 762

## Description

La présente invention concerne un interrupteur électrique rotatif d'antivol de véhicule automobile selon la préambule de la revendication 1 et tel que décrit dans le document EP-A-0 497 661.

Dans celui-ci, les parties d'alimentation, sous forme de languettes, sont ancrées dans le fond en étant pour certaines pliées à l'une de leurs extrémités pour formation des contacts fixes montés en surplomb.

D'autres languettes forment par leur tranche les contacts fixes. Un grand nombre de circuits électriques peuvent être ainsi établis.

Cet interrupteur donne satisfaction, néanmoins il peut être souhaitable de simplifier encore les ensembles partie d'alimentation - contact fixe et d'améliorer encore la coopération des contacts mobiles avec les contacts fixes par suppression des contacts avec des tranches.

Il peut être également souhaitable de simplifier le fond tout en conservant les avantages d'une disposition à partie connectrice.

La présente invention a pour objet de répondre à ces desiderata, tout en conservant l'avantage d'un grand nombre de circuits électrique.

Ce problème est résolu, conformément à l'invention, par un interrupteur tel que défini dans la revendication 1.

Grâce à l'invention, on continue de bénéficier d'un fond à partie connectrice permettant d'éviter les opérations de soudure, sertissage ou autres, ainsi que de simplifier le câblage de liaison de l'interrupteur avec le réseau d'alimentation du véhicule.

Les pertes de tension sont donc minimales et il est possible dans un encombrement réduit, grâce notamment aux curseurs et aux pistes, d'établir des circuits électriques à fort courant de passage avec des contacts fixes de grande étendue.

On appréciera que la disposition est compacte axialement grâce notamment à l'agencement de la partie connectrice et conduit à une grande robustesse de l'ensemble fond - contacts fixes. L'agencement de la partie connectrice permet également de simplifier la forme des contacts fixes et de leur partie d'alimentation. Ces contacts fixes peuvent s'étendre dans le même plan, tout comme les curseurs. Dans ce cas certains contacts fixes sont décalés par rapport à la partie d'alimentation. Les nappes peuvent avoir des épaisseurs différentes selon les applications.

Il est connu par les documents FR-A-2 610 762 et EP 0 269 584 des interrupteurs avec une partie connectrice s'étendant perpendiculairement au rotor, mais dans ces documents, il n'est prévu qu'un curseur rotatif. Grâce à l'invention, notamment à la formation de nappes, il est possible d'établir un nombre élevé de circuits électriques dans un espace réduit et ce avec des pièces simples, tout en ayant des circuits électriques à fort courant de passage avec des contacts fixes de grande étendue. On appréciera que les contacts fixes s'étendent dans des plans perpendiculaires à l'axe du rotor, contrairement aux dispositions divulgués dans le document EP O 269 584, dans lequel les contacts fixes, distincts du contact de masse, s'étendent parallèlement à l'axe du rotor.

Grâce au surmoulage il est possible de déformer localement les contacts fixes pour formation de moyens d'anti-soulèvement évitant tout décollement des contacts fixes.

Les ensembles partie d'alimentation - contact fixe sont très simplifiés et il devient possible d'attacher au moins deux tels ensembles sous forme de plaques conductrices avec éventuellement pliage, puis après surmoulage de les séparer l'un de l'autre par rupture par exemple de pontets de liaison. Le nombre de pièces à manipuler est donc réduit.

La disposition selon l'invention procure donc de nombreux avantages et permet également de simplifier les curseurs qui peuvent consister globalement en des anneaux de forme simple et robuste.

Selon une caractéristique préférentielle, un interrupteur du type susindiqué est caractérisé en ce que les languettes d'alimentation électrique avec leurs contacts fixes associés, propres à être reliées à la borne concernée de la batterie du véhicule, sont disposées de part et d'autre d'une partie d'alimentation électrique, dont le contact fixe associé appartient à la piste électrique intérieure, et en ce que lesdites languettes électriques sont implantées en-dessous des languettes électriques dont les contacts fixes sont associés à la piste électrique externe.

Ainsi, on continue à bénéficier des avantages de la réalisation antérieure, tout en ayant des parties d'alimentation électriques et des contacts fixes simplifiés.

En effet, il est possible de créer une première nappe, initialement sous forme de plaque, comportant les contacts fixes de la piste électrique externe avec leurs languettes d'alimentation associées reliées par des pontets et d'avoir trois pièces indépendantes de forme globalement plane pour réalisation des autres ensembles, partie d'alimentation électrique-contact fixe.

On appréciera qu'il n'y a plus de pontet de liaison au niveau des pistes électriques.

Tous ces ensembles, partie d'alimentation électrique-contact fixe, peuvent être avantageusement en cuivre recouvert d'une couche d'argent avantageusement graphité. De même, il est possible de donner d'autres formes au curseur rotatif.

La description qui va suivre illustre l'invention en référence aux dessins annexés dans lesquels :
- la figure 1 est une vue en coupe axiale d'un interrupteur selon l'invention ;
- la figure 2 est une vue selon la flèche 2 de la figure 1, montrant le fond de l'interrupteur sans la présence du capot dont le contour est représenté en pointillés ;
- la figure 3 est une vue selon la flèche 3 de la figure 1, montrant le bout de la partie connectrice ;
- la figure 4 est une vue en élévation montrant l'un des curseurs ;
- la figure 5 est une vue de détail montrant l'un des contacts mobiles de l'un des curseurs en association avec son contact fixe associé ;
- la figure 6 est une vue partielle montrant une partie d'un contact fixe ainsi qu'une partie du noyau et du contre-noyau pour la réalisation de l'opération de surmoulage ;
- la figure 7 est une vue partielle montrant un poinçon et un contre poinçon permettant un rabat des pontets de liaison .
- la figure 8 est un diagramme illustrant le fonctionnement de l'interrupteur.
- la figure 9 est une vue du fond surmoulé seul pour une autre réalisation ;
- la figure 10 est une vue en coupe selon la ligne 10-10 de la figure 9 de l'interrupteur, selon l'invention ;
- la figure 11 est une vue en coupe selon la ligne 11-11 de la figure 10 ;
- la figure 12 est une vue, selon la flèche 12 de la figure 9 ;
- la figure 13 est une vue des curseurs de l'interrupteur ;
- la figure 14 est une vue partielle en coupe selon la ligne 14-14 de la figure 13 ;
- la figure 15 est une vue en perspective de la nappe de conducteur, selon l'invention ;
- la figure 16 est une vue en perspective de ensembles partie d'alimentation électrique-contact fixe associés aux bornes de la batterie du véhicule ;
- la figure 17 est une vue de l'autre ensemble contact fixe-partie d'alimentation électrique associé à la piste interne ;
- les figures 18 et 19 sont des vues analogues aux figures 13 et 14 pour encore une autre réalisation ;
- la figure 20 est une vue analogue à la figure 10 pour un autre exemple de réalisation ;
- la figure 21 est une vue suivant la flèche 21 du rotor de la figure 20 ;
- la figure 22 est une vue partielle montrant les moyens d'indexage ;
- la figure 23 est une vue selon la ligne 23-23 de la figure 20 ;
- la figure 24 est un diagramme illustrant le fonctionnement de l'interrupteur ;
- la figure 25 est une vue schématique illustrant également le fonctionnement de l'interrupteur.

Dans la description qui va suivre, on entend par matière isolante une matière électriquement isolante, telle que de la matière plastique, et par matière conductrice une matière électriquement conductrice, telle que métallique.

L'interrupteur représenté est un interrupteur rotatif d'antivol associé à la serrure antivol à clé de contact du véhicule automobile.

Cette serrure permet le blocage de la colonne de direction du véhicule ainsi que la manoeuvre de l'interrupteur d'antivol, ici rotatif, par l'intermédiaire de la clé de contact au gré de l'utilisateur, pour notamment faire démarrer le véhicule.

Cet interrupteur comporte un support 1 creux électriquement isolant, propre à être fixé sur une partie fixe du véhicule.

Ici le support 1 est en matière plastique et comprend un fond 3 fermé par un capuchon 2 creux. Le fond 3 forme ici une embase de fixation plate et comporte une partie connectrice 30 conformée pour former un détrompeur tel que visible à la figure 3. Le fond 3 présente deux oreilles 31 (figure 2) pour fixation de l'interrupteur à une partie fixe du véhicule.

Bien entendu comme décrit dans le document EP-A-0 497 661, l'inverse est possible, le capuchon 2 permettant alors la fixation de l'interrupteur sur le véhicule en présentant les oreilles de fixation.

Un rotor 4, en matière isolante, est monté rotatif à l'intérieur du support 1. Ce rotor, ici en matière plastique, est manoeuvrable au gré de l'utilisateur. Il présente des moyens d'accouplement 41, ici sous forme d'une creusure en forme de trou de serrure, pour son entraînement en rotation par l'intermédiaire d'un doigt entraîné par la clé de contact.

Au moins un curseur rotatif 6,7, ici métallique, est lié en rotation au rotor 4 en étant monté mobile axialement par rapport à celui-ci. Des contacts mobiles 61,71 sont solidaires dudit curseur 6,7 pour coopération avec des contacts fixes 8,9, en matériau conducteur, portés à solidarisation par le fond 3 du support 1. Les contacts mobiles 61,71 sont, comme le curseur 6,7, montés à l'intérieur du support 1 et sont agencés pour coopérer avec des contacts fixes 8,9 afin d'établir des circuits électriques dans des positions angulaires déterminées en fonction de la position du rotor 4.

Le fond 3 présente une partie connectrice 30 dans laquelle débouchent des parties d'alimentation électriques 100,101,200,201,202,301,302 solidaires des contacts fixes par des parties d'attache 12. Cette partie 30 à un contour en forme de rectangle (figure 4) avec des parois longitudinales.

Ainsi il est créé une pluralité d'ensembles, chaque ensemble en matériau conducteur, ici métallique, comportant d'un seul tenant un contact fixe, une partie d'attache 12 et une partie d'alimentation électrique.

Les contacts fixes 8,9 sont agencés selon deux pistes électriques 8',9' annulaires coaxiales, l'une des pistes à savoir la piste 8' entourant l'autre piste 9'.

Suivant l'invention, un interrupteur du type susindiqué est caractérisé en ce que la partie connectrice 30 du fond 3 s'étend perpendiculairement au rotor 4, en ce que à chaque piste 8',9' est associé un curseur 6,7 à contacts mobiles 61,71, lesdits curseurs 6,7 étant liés en rotation au rotor 4, en ce que le fond 3 est surmoulé sur les parties d'attache 12 des contacts fixes 8,9 en laissant à nu lesdits contacts fixes 8,9, et en ce que lesdites parties d'alimentation électrique sont disposées selon au moins deux nappes conductrices montées axialement l'un au-dessus de l'autre. Suivant une caractéristique préférentielle les curseurs 6,7 sont décalés axialement l'un par rapport à l'autre et corollairement, les pistes 8',9' sont décalées axialement l'une par rapport à l'autre. Ceci permet d'accroître l'étendu des contacts fixes.

Ici les parties d'alimentation consistent en des languettes 100,101 - 200,201,202 - 301,302. La languette 100 est propre à établir un circuit d'alimentation électrique ACC d'un accessoire, tel qu'un poste de radio, les languettes 200,201,101 sont propres à établir des circuits électriques d'allumage respectivement IG1, IG2A,IG2B.

La languette 202 est propre à établir un circuit électrique pour l'alimentation du démarreur, tandis que les languettes 301 et 302 sont propres à être liées à l'une des bornes de la batterie du véhicule, ici la borne positive.

Grâce aux curseurs 6,7 il est possible d'établir plusieurs circuits électriques.

Ici l'interrupteur d'antivol assure les fonctions suivantes :
- position 0 - contact "parking" avec blocage de la colonne de direction et possibilité d'allumer les feux "de position"
- position I - contact "accessoires" pour notamment mise en route de la radio
- position II - contacts "accessoires" et "allumage"
- position III - contacts "allumage" et "démarreur" et "contrôle".

Pour plus de précision, on se reportera à la figure 8.

Ainsi le curseur 7 est affecté à la piste interne 9' et le curseur 6 à la piste externe 8'.

Chaque curseur 6,7 présente des déformations locales 61,71 ici régulièrement réparties pour formation des contacts mobiles.

Les curseurs 6,7 sont à l'image l'un de l'autre et sont de forme robuste et simple en ayant globalement la forme d'un anneau avec des plis 61,71 obtenus par emboutissage pour formation des contacts mobiles.

Le curseur 6 entoure ici le curseur 7, l'anneau du curseur 7 se logeant à l'intérieur de l'anneau du curseur 6.

Les plis 61,71 s'étendent entre la périphérie interne et la périphérie externe du curseur et sont disposés à 120° les uns par rapport aux autres.

Ces plis ont en section globalement la forme d'un V arrondi et servent d'appui à un moyen élastique 63,73 prenant appui sur le rotor 4 pour solliciter ledit curseur 6,7 en direction de sa piste associée. Ici ces moyens élastiques 63,73 consistent en des ressorts à boudin montés dans des trous borgnes, que présente le rotor 4 à cet effet (figure 1). Les curseurs 6,7 sont donc bien équilibrés.

Le rotor 4 a donc une forme étagée, tout comme le fond 3, les ressorts 63 étant décalés axialement et transversalement par rapport aux ressorts 73 associés à la piste interne 9'.

Par ailleurs, le rotor 4, comme dans le document EP-A-0 497 661, présente au niveau de son trou de serrure 41 un nez de guidage 40, en forme de manchon, propre à coopérer avec une cheminée 20, que présente le capuchon 2 pour montage tourillonnant du rotor 4. La cheminée 20 est issue de la base du capuchon 2 en étant dirigée vers le fond 3. Elle sert au montage d'un ressort de rappel 5.

Des moyens d'indexation sont prévus, afin que le rotor occupe les positions stables 0, I, II (figure 8). Ces moyens consistent ici en des billes 54 soumises à l'action de moyens élastiques 55, ici un ressort à boudin logé dans un trou borgne du capuchon 2. Les billes 54 sont propres à coopérer chacune avec un cran 43 formé dans le rotor 4. Chaque position stable est définie par coopération de la bille 54 avec son cran 43.

On appréciera que le rotor 4 est réalisable aisément par moulage, tout comme le capuchon 2, les différents ressorts avec leurs trous borgnes étant orientés dans la même direction.

On appréciera également le bon équilibrage des curseurs 6,7 et du rotor 4, le plongeur 51, décrit ci-après, étant disposé à 120° par rapport à deux billes 54, elles-mêmes disposées à 120°.

L'entraînement en rotation des curseurs 6,7, avec mobilité axiale sous l'action des ressorts 63,73, est réalisé aisément d'une patte d'entraînement respectivement 62,72, que présente chaque curseur 6,7 en saillie à sa périphérie interne (figures 1 et 4). Chaque patte 62,72 est engagée une rainure complémentaire pratiquée dans le rotor 4 (voir rainure 45 pour la patte 72). Bien entendu on peut prévoir deux pattes d'entraînement 62,72 par curseur.

On notera que le fond 3 présente une déformation fermée et cylindrique 32 au niveau de l'extrémité cylindrique de diamètre réduit du rotor 4 allégé par des évidements (figure 1).

Ce rotor 4 étagé est entouré par les curseurs 6,7 et peut être également guidé à rotation par la déformation 32.

L'assemblage du capuchon 2 avec le fond 3 de forme plate est réalisé par clipsage, dont on voit en 10 à la figure 1 une patte de clipsage du capuchon 2 coopérant avec un cran associé formé sur le fond 3. Le nombre de pattes et de crans dépend des applications.

Compte tenu du contour du fond et du capuchon (figure 2), on peut prévoir trois pattes sur la partie cylindrique du contour du support 1 et deux pattes au niveau des parties rectilignes et parallèles dudit contour.

Si besoin est, on peut doter le fond 3 de pions engagés dans des ouvertures correspondantes du capuchon 2 pour bien immobiliser l'ensemble.

On appréciera que l'on tire partie au mieux de la place disponible, les attaches 12 et la partie 30 s'étendant latéralement par rapport aux pistes 8',9'.

Lorsque l'on manoeuvre le rotor 4, les billes 54 s'escamotent.

La position III est définie à l'aide d'un plongeur 51 qui est admis à coopérer avec une piste en V 42 portée par le rotor 4. Ce rotor 4 porte également un coulisseau 53.

Pour mémoire on rappellera que la position III est une position instable en étant ramenée par la position II par le ressort de rappel 5 sous forme d'un ressort de torsion.

Plus précisément dans la position III, le plongeur 51 et le coulisseau 53 interviennent et sont verrouillés mutuellement en sorte qu'il est impossible d'actionner deux fois de suite le démarreur sans revenir en arrière.

Lors du passage de la position II à la position III, on vient armer l'un des bras du ressort 5 afin d'effectuer un rappel.

Pour plus de précision, on se reportera au document EP-A-0 497 661, dans lequel lesdits bras sont visibles.

Ici les contacts fixes 8,9 sont en forme de secteurs annulaires de grande surface, et ils sont reliés à leur partie d'alimentation associée par les attaches 12.

Les parties d'alimentation 100,101,200,201,202, 301,302 sont disposées ici selon au moins deux nappes conductrices parallèles montées axialement l'une au-dessus de l'autre, ainsi que les contacts fixes 8,9, et consistent en des languettes standard de connexion pour connecteur du type standard.

Suivant une caractéristique préférentielle de l'invention, initialement il est formé des circuits prédécoupés. Plus précisément, ici trois contacts fixes disposés sur la piste externe 8' appartiennent initialement à une plaque conductrice globalement plane en métal découpé comportant les languettes 200,201,202.

Les parties d'attache 12 de ces contacts fixes sont reliées entre elles par des pontets de liaison 204,205,206.

Une deuxième nappe comporte les languettes 101,100 appartenant initialement à une plaque conductrice.

Ainsi deux contacts fixes associés à la piste interne 9 appartiennent également à une plaque globalement plane en métal découpé comportant les languettes 100 et 101.

Les parties d'attache 12 de ces contacts fixes sont reliés entre eux par un pontet de liaison 102. Ce pontet 102 est disposé entre les pontets 204 et 205, tandis qu'au moins un autre pontet de liaison 103 est également prévu et relie entre eux les deux contacts fixes concernés, qui sont conformés en conséquence pour présenter un prolongement en dénivellation (figure 2).

La plaque de cette nappe est disposée en-dessous de la plaque associée à la piste externe (figures 2 et 3).

Une autre nappe conductrice est prévue, celle-ci comprenant initialement une plaque découpée et pliée avec les languettes 301 et 302 et leurs contacts fixes associés, pour liaison avec la borne positive de la batterie. Cette plaque est plus épaisse que les deux autres et présente des pontets 303 reliant entre eux des parties d'attache 12 des languettes concernées. Chaque piste a ainsi un contact fixe relié à la batterie, ce qui permet la création de curseur de forme simple.

On notera la forme tortueuse de l'ensemble contact fixe - attaches 12 associées à la languette 302, afin de réduire l'encombrement et d'occuper au mieux la place disponible. C'est la raison pour laquelle la languette 302 s'étend perpendiculairement aux autres languettes, qui s'étendent parallèlement aux parois longitudinales de la partie connectrice 30 (figures 3) la languette 302 s'étendant perpendiculairement auxdites parois.

Grâce à toutes ces dispositions, on bénéficie d'une grande étendue pour les contacts fixes dont la forme est plus particulièrement visible à la figure 2, ainsi que d'un grand nombre de circuits électriques.

On appréciera que l'on dédouble les contacts fixes reliés à la source de la batterie et, l'on bénéficie de contacts fixes de plus grande étendue tout en ayant une disposition très compacte, très robuste et très simple.

Ici les pistes 8' et 9' sont formées chacune par les contacts fixes séparés les uns des autres par des zones non conductrices provenant du fond 3 ce qui confère une grande robustesse.

A chaque contact fixe 8,9 est associé un moyen d'anti-soulèvement 82,84 - 92,94 dudit contact fixe.

Pour formation desdits moyens d'anti-soulèvement, ici chaque contact fixe 8,9, en forme de secteur annulaire, est embouti localement à sa périphérie interne vers l'intérieur et est recouvert ultérieurement par la matière du fond lors de l'opération de surmoulage.

En variante, les moyens d'anti-soulèvement peuvent être formés à la faveur de trous coniques formés dans les contacts fixes et remplis ultérieurement de matière.

Pour éviter un encrassement des curseurs 6 et 7, chaque zone non conductrice présente à sa périphérie interne en surélévation une bande de matière annulaire 83,93 s'étendant circonférentiellement entre deux contacts fixes.

A chaque contact fixe est associé un passage 81,91. Ce passage est engendré par une saillie 191 (figure 7) d'un contre-noyau 190 permettant un plaquage dudit contact fixe contre un noyau 194 associé au contre-noyau 190 lors de l'opération de surmoulage.

Le noyau 194 et le contre-noyau 190 sont conformés en conséquence, le noyau 194 en contact avec les contacts fixes permettant une mise à nu de ceux-ci, c'est-à-dire de leur face supérieure tournée vers les curseurs, ainsi que leur ancrage à leur périphérie externe (figure 2).

Le procédé de fabrication est alors très aisé. Après avoir placé les contacts fixes, plus précisément les plaques associées à ceux-ci, on injecte de la matière plastique dans le moule conformé en conséquence et formé par le noyau 194 et le contre-noyau 190, en sorte que l'espace 193 entre ceux-ci est rempli avec formation de bandes 83,93. Lors de cette injection la matière plastique vient s'insérer entre le noyau 194 et l'embouti 92,82, en sorte qu'après surmoulage il apparaît des zones en forme de lunules 84,94 (figures 2 et 6).

Le noyau et le contre-noyau sont conformés également pour faire apparaître des dégagements 208,207,304,104. Ces dégagements sont associés respectivement aux pontets 204,102,205 - 206 - 303 - 103. Ces dégagements consistent ici en des trous débouchant.

Ainsi après surmoulage, il suffit à l'aide d'un poinçon 400 associé à un contre-poinçon 402 de sectionner lesdits pontets et former des rabats 95 sans chute de matière afin d'établir des circuits correspondants.

Si besoin est, après formation du fond 3, on peut boucher les dégagements à l'aide de résine isolante.

Grâce à toutes ces dispositions, le nombre de pièces à manipuler est réduit. Bien entendu la présente invention n'est pas limitée à l'exemple de réalisation décrit, mais englobe toutes les variantes de réalisation couvertes par les revendications. En particulier les parties d'alimentation, au lieu de languettes peuvent consister en des parties femelles creuses.

Le nombre de parties d'alimentation dépend des applications.

Par exemple il est possible de prévoir 6 ou 8 languettes au lieu de 7. Pour cela il suffit de modifier le nombre et les plaques découpées. De même, on peut prévoir qu'une des nappes conductrices de partie d'alimentation (donc une seule plaque découpée), et les curseurs et les pistes ne sont pas forcément décalés axialement et donc qu'ils sont coplanaires. Tout cela dépend des applications et de l'intensité du courant s'écoulant dans les parties de contacts fixes et d'alimentation.

La disposition selon l'invention est donc d'une grande souplesse d'utilisation.

Il est possible de rendre étanche l'ensemble à l'aide de joints interposés entre le rotor et le capuchon au niveau de la cheminée 20, entre le fond 3 et le capuchon 2 et entre le capuchon 2 et la partie connectrice.

Il est possible de simplifier les languettes d'alimentation électriques ainsi dans les figures 9 à 25 dans lesquelles les éléments communs avec ceux des figures précédentes portent les mêmes numéros, les languettes d'alimentation éléctriques 100, 101, 200, 201, 202, 301, 302 s'étendent dans des plans parallèles et toutes parallèlement au parois logitudinales de la partie collectrice 30 (figure 12).

Ces languettes s'étendent parallèlement aux contact fixes 8,9 auxquels elles sont raccordés par les attaches 12. Dans un interrupteur du type susindiqué les languettes d'alimentation électrique 301,302 avec leurs contacts fixes associés, propres à être reliées à la borne concernée de la batterie du véhicule, peuvent être disposées de part et d'autre de la partie d'alimentation électrique 101, dont le contact fixe associé appartient à la piste électrique intérieure 9, et lesdites languettes électriques 301,302 peuvent être implantées en-dessous des languettes électriques 200,201,202 dont les contacts fixes sont associés à la piste électrique externe 8'.

Ainsi, grâce aux curseurs 6,7 il est possible d'établir plusieurs circuits et l'interrupteur d'antivol assure les fonctions suivantes :
- position 0 - contact "parking" avec blocage de la colonne de direction et possibilité d'allumer les feux "de position"
- position I - contact "accessoires" pour notamment mise en route de la radio
- position II - contacts "accessoires" et "allumage"
- position III - contacts "allumage" et "démarreur" et "contrôle".

Pour plus de précision, on se reportera aux figures 24 et 25.

Le curseur 7 est affecté à la piste interne 9' et le curseur 6 à la piste externe 8' comme dans les figures 1 à 3.

Ces curseurs 6,7 à l'image l'un de l'autre et de forme robuste et simple, ont globalement la forme d'un anneau avec des plis radiaux 61,71 obtenus par emboutissage pour formation des contacts mobiles.

Le curseur 6 entoure ici le curseur 7, l'anneau du curseur 7 se logeant à l'intérieur de l'anneau du curseur 6.

Les plis s'étendent entre la périphérie interne et la périphérie externe du curseur et sont disposés à 120° les uns par rapport aux autres.

Ces plis ont en section globalement la forme d'un V arrondi et servent d'appui à un moyen élastique 63,73 (un ressort à boudin) prenant appui sur le rotor 4 pour solliciter ledit curseur 6,7 en direction de sa piste associée. Les ressorts 63,73 sont montés dans des trous borgnes du rotor 4 (figure 10). Les curseurs 6,7 concentriques sont donc bien équilibrés.

Le rotor 4 a une forme étagée, comme le fond 3, les ressorts 63 étant décalés axialement et transversalement par rapport aux ressorts 73 associés à la piste interne 9'.

Ce rotor 4 réalisé par moulage, comme dans les figures 1 à 3, présente au niveau de son trou de serrure 41 un nez de guidage 40, propre à coopérer avec la cheminée 20.

Des moyens d'indexation sont prévus, afin que le rotor occupe les positions stables 0, I, II (figures 24 et 25). Ces moyens consistent ici en une bille 54 soumise à l'action du ressort à boudin 55 logé dans un trou borgne du capuchon 2. La bille 54 est propre à coopérer avec un cran 43 du rotor 4 pour définition d'une position stable.

L'entraînement en rotation des curseurs 6,7, par le rotor 4 avec mobilité axiale sous l'action des ressorts 63,73, est réalisé aisément. Pour cela, le curseur 7 présente une patte 172 d'orientation axiale engagée dans une rainure axiale complémentaire pratiquée dans le rotor 4 (figure 10). Ce curseur présente, à sa périphérie externe, des lunules saillantes délimitant les plis 71. En regard de ces lunules, le curseur 6 présente des échancrures. L'entraînement en rotation de ce curseur 6 avec mobilité axiale par rapport au rotor 4 est réalisé à l'aide de pattes radiales saillantes 62 engagées chacune dans une rainure complémentaire pratiquée dans le rotor 4. Ces pattes radiales délimitent extérieurement les plis 61.

Le fond 3, en matière plastique, présente une déformation fermée et cylindrique 32 au niveau de l'extrémité libre cylindrique de diamètre réduit du rotor 4 allégé par des évidements (figure 10).

Centralement cette déformation 32 porte un nez de guidage 132 avec une extrémité libre de forme pénétrante et un fût propre au guidage de l'extrémité libre du rotor dotée d'un trou borgne cylindrique, dont l'alésage interne coopère avec le nez 132.

Ce rotor 4 étagé est entouré par les curseurs 6,7 et est guidé à rotation par le nez 132.

L'assemblage du capuchon 2, en matière plastique, avec le fond 3 de forme plate est réalisé par clipsage, à l'aide de pattes de clipsage 10 du capuchon 2 et de crans associés du fond 3 comme à la figure 2. Le nombre de pattes et de crans dépend des applications.

Les attaches 12 et la partie 30 s'étendent latéralement par rapport aux pistes 8',9'.

Lorsque l'on manoeuvre le rotor 4, la bille 54 s'escamote.

La position III est définie à l'aide du plongeur 51 coopérant avec la piste en V 42 du rotor 4. Ce rotor 4 porte le coulisseau 53.

Cette position III est une position instable en étant ramenée à la position II par le ressort de torsion 5.

Dans la position III, le plongeur 51 et le coulisseau 53 interviennent et sont verrouillés mutuellement en sorte qu'il est impossible d'actionner deux fois de suite le démarreur sans revenir en arrière.

Lors du passage de la position II à la position III, on vient armer l'un des bras du ressort 5 afin d'effectuer un rappel.

Les contacts fixes 8,9, en forme de secteurs annulaires de grande surface, sont reliés à leur partie d'alimentation associée par les attaches 12.

Les parties d'alimentation électrique 100,101,200,201,202,301,302 sont disposées ici selon au moins deux nappes conductrices parallèles montées axialement l'une au-dessus de l'autre, et consistent en des languettes standard de connexion pour connecteur du type standard ici en cuivre argenté.

Suivant une caractéristique préférentielle, initialement, avant surmoulage, il est formé un circuit prédécoupé comportant des languettes 100,200,201,202, tel que mieux visible à la figure 15.

Ici trois contacts fixes disposés sur la piste externe 8 appartiennent initialement à ladite plaque conductrice globalement plane en métal découpé comportant les languettes planes 200,201,202. Cette plaque comporte également la languette 100, qui est pliée, vers le bas, en marche d'escalier à son extrémité libre pour constitution du contact fixe appartenant à la piste interne 9 et propre ici à la formation du circuit électrique associé à l'accessoire ACC.

On appréciera la simplification, aucun pontet n'étant présent au niveau des pistes 8',9'.

Les parties d'attache 12 de ces languettes fixes sont reliées entre elles par des pontets de liaison 204,205,206. Un contact fixe associé à la piste interne 9' appartient à une languette plane 101 et visible à la figure 17. Cette languette 101 comporte une partie connectrice d'extrémité épaulée, tout comme les autres languettes, une partie centrale d'attache plus large dotée d'une ouverture 103 prolongée par une partie terminale portant le contact fixe IG2B avec formation d'un rétrécissement. Cette languette 101 est disposée en-dessous des susmentionnées languettes en étant implantée au-dessus des languettes 301,302. Toutes ces languettes, sont épaulées pour leur ancrage (figure 10) dans la partie 30 comportant des surépaisseurs 13 à cet effet.

Deux languettes électriques 301,302 sont également prévues, avec leurs contacts fixes associés, pour liaison électrique avec la borne positive de la batterie. Ces languettes, en forme de crosse, sont visibles à la figure 16 et présentent une extrémité recourbée constituant des contacts fixes associés respectivement à la piste externe et interne. Ces languettes 301,302 sont disposées de part et d'autre de la languette 101 en étant implantées en-dessous de celle-ci. Ces languettes 301,302 sont plus épaisses que les autres languettes. Elles forment une deuxième nappe, la languette 101 formant une troisième nappe.

La languette 302 présente une portion verticale reliant le contact fixe à la partie courante ou principale, globalement plane, de la languette 302, la languette 301 est en partie surélevée pour présenter en surélévation son contact fixe associé. Cette languette 301 est moins longue que la languette 302.

On notera que la languette 302, associée à la piste externe, est disposée sur la droite, et la languette 301, associée à la piste interne, sur la gauche, à l'inverse de la réalisation précédente.

Les positions relatives des languettes 200,201,202 sont également changées.

Grâce à toutes ces dispositions, on bénéficie d'une grande étendue pour les contacts fixes dont la forme est plus particulièrement visible à la figure 9, ainsi que d'un grand nombre de circuits électriques. En outre, la solution est très compacte, la languette 302 passant en-dessous de la languette 100 en étant plus longue que celle-ci.

On appréciera que l'on dédouble les contacts fixes reliés à la source de la batterie et que l'on bénéficie de contacts fixes de plus grande étendue tout en ayant une disposition très compacte, très robuste et très simple.

Ici les pistes 8' et 9' sont formées chacune par les contacts fixes séparés les uns des autres par des zones non conductrices provenant du fond 3 ce qui confère une grande robustesse.

Pour éviter un encrassement des curseurs 6 et 7, chaque zone non conductrice présente, à sa périphérie interne, en surélévation, des bandes de matières annulaires 83,93 s'étendant circonférentiellement entre deux contacts fixes.

Au contact fixe de la languette 301, est associé un passage 81. Ce passage est engendré par une saillie d'un contre-noyau permettant un plaquage dudit contact fixe contre un noyau associé au contre-noyau lors de l'opération de surmoulage.

Le procédé de fabrication est alors très aisé. Après avoir placé les contacts fixes, on injecte de la matière plastique dans le moule conformé en conséquence et formé par le noyau et le contre-noyau, en sorte que l'espace entre ceux-ci est rempli avec formation de bandes.

Le noyau et le contre-noyau sont conformés également pour faire apparaître des dégagements 208,207,209. Ces dégagements sont associés respectivement aux pontets 204,205,206. Ces dégagements consistent ici en des trous débouchants.

Ainsi après surmoulage, il suffit à l'aide d'un poinçon associé à un contre-poinçon de sectionner lesdits pontets et former des rabats sans chute de matière afin d'établir des circuits correspondants. On appréciera que le trou central 103 de la languette 101 large rend cela possible, ce trou 103 étant en regard du dégagement 207 et des pontets 205.

Si besoin est, après formation du fond 3, on peut boucher les dégagements à l'aide de résine isolante.

Grâce à toutes ces dispositions, le nombre de pièces à manipuler est réduit.

Dans les figures 18 et 19, les contacts mobiles associés aux curseurs 6,7 consistent en des grains de contact 161,171, ces grains étant recouverts d'une couche d'argent graphité afin de réduire la pollution de l'interrupteur et de diminuer la résistance électrique entre les contacts fixes et les contacts mobiles. Les frottements sont également diminués. A chaque grain 161,171, il est associé radialement intérieurement un embouti 162,173 pour coopération avec les surélévations 83,93 et éviter un encrassement, les grains se soulevant grâce audit embouti, tout comme dans les figures 9 à 14, les plis 61,71 procurant le même effet. En variante, les grains 161,171 peuvent être argentés et graissés. La couche d'argent peut être associée à une matière diminuant les frottements.

Dans les figures 20 à 23, les moyens d'indexation 155,154,143 sont disposés radialement, le cran 143 étant pratiqué dans le capuchon 2.

Comme à la figure 10, le nez de guidage 40 du rotor 4 présente une rainure 48 dans laquelle s'engage un anneau 28 porté intérieurement par la cheminée 20 du capuchon 2. Le rotor 4 est ainsi bien guidé, à rotation, par ledit anneau et par le nez 132 de la déformation 32. De plus, il est formé des chicanes d'étanchéité entre le fond et les capuchons. Bien entendu, la languette 101 peut être moins large et une autre languette peut être prévue.

Dans tous les cas, on tire parti du surmoulage.

## Revendications

1. Interrupteur électrique rotatif d'antivol de véhicule automobile, du genre comportant un support (1) creux électriquement isolant, propre à être fixé sur une partie fixe, comprenant un fond (3) fermé par un capuchon (2) et, logés à l'intérieur du support (1), un rotor (4) manoeuvrable au gré de l'utilisateur, au moins un curseur rotatif (6,7) lié en rotation au rotor (4) en étant monté mobile axialement par rapport à celui-ci,et des contacts mobiles (61,71) solidaires du curseur (6,7) pour coopération avec des contacts fixes (8,9) portés par le fond du support (1) et établissement de circuits électriques dans des positions angulaires déterminées en fonction de la position du rotor (4), dans lequel le fond (3) présente une partie connectrice (30) dans laquelle débouchent des parties d'alimentation électriques (100,101,200,201,301,302) solidaires des contacts fixes (8,9) par des parties d'attache (12) et dans lequel les contacts fixes (8,9) sont agencés selon deux pistes électriques (8',9') annulaires coaxiales s'étendant perpendiculairement à l'axe du rotor, l'une des pistes entourant l'autre, caractérisé en ce que ladite partie connectrice (30) s'étend perpendiculairement à l'axe du rotor (4), en ce que à chaque piste (8',9') est associé un curseur (6,7) rotatif à contacts mobiles (61,71), lesdits curseurs (6,7) étant liés en rotation au rotor (4), en ce que le fond (3) est surmoulé sur les parties d'attache (12) des contacts fixes (8,9) en laissant à nu lesdits contacts fixes (8,9), et en ce que lesdites parties d'alimentation électrique sont disposés selon au moins deux nappes conductrices montées l'une au-dessus de l'autre selon la direction de l'axe du rotor (4).

2. Interrupteur selon la revendication 1, caractérisé en ce que le fond (3) est obtenu par surmoulage desdites nappes laissant apparaître lesdites parties d'alimentation électriques ainsi que des pontets de liaison (102,103,202,204,304) découpés ultérieurement.

3. Interrupteur selon la revendication 1 ou 2, caractérisé en ce que à chaque contact fixe (8,9) est associé un passage (81,91) engendré par une saillie (191) d'un contre-noyau (190) permettant un plaquage dudit contact fixe contre un contre-noyau (194) associé au contre-noyau (190) lors de l'opération de surmoulage.

4. Interrupteur selon l'une quelconque des revendications 1 à 3, caractérisé en ce que à chaque contact fixe (8,9) est associé un moyen d'anti-soulèvement (82,84 - 92,94) dudit contact fixe.

5. Interrupteur selon la revendication 4, dans lequel les contacts fixes (8,9) sont en forme de secteur annulaire, caractérisé en ce que, pour formation desdits moyens d'anti-soulèvement, chaque contact fixe (8,9) est embouti localement à sa périphérie interne vers l'intérieur et est recouvert par de la matière du fond.

6. Interrupteur selon l'une quelconque des revendications précédentes, dans lequel chaque piste (8',9') est de forme annulaire et est formée par lesdits contacts fixes en forme de secteur annulaire séparés les uns des autres par des zones non conductrices de forme annulaire du fond (3), caractérisé en ce que les zones non conductrices présentent à leur périphérie interne en surélévation des bandes annulaires (83,93) s'étendant circonférentiellement entre deux contacts fixes consécutifs.

7. Interrupteur selon l'une quelconque des revendications 2 à 6, caractérisé en ce que le fond (3) présente des dégagements (207,208,304) s'étendant entre deux parties d'attache (12) de deux contacts fixes consécutifs et laissant apparaître initialement lesdits pontets.

8. Interrupteur selon l'une quelconque des revendications 2 à 6, caractérisé en ce que le fond (3) présente un dégagement (104) entre deux zones de contact fixes de la piste interne (8') laissant apparaître initialement au moins un pontet de liaison.

9. Interrupteur selon la revendication 7 ou 8, caractérisé en ce que, au niveau dudit dégagement (207,208,304,104), les contacts fixes ou les parties d'attache (12) concernées présentent au moins un rabat (95) provenant du pontet de liaison (102,103,204,206,303) s'étendant initialement à la faveur dudit dégagement concerné entre deux parties d'attache (12) ou deux desdits contacts fixes.

10. Interrupteur selon l'une quelconque des revendications précédentes, dans lequel chaque curseur (6,7) présente des déformations locales (61,71) pour formation des contacts mobiles, caractérisé en ce que chaque curseur (6,7) a globalement la forme d'un anneau avec des plis (61,71) s'étendant entre sa périphérie interne et externe pour formation desdits contacts mobiles.

11. Interrupteur selon la revendication 10, caractérisé en ce que chaque pli (61,71) sert d'appui à un moyen élastique (63,73) prenant appui sur le rotor (4) pour solliciter ledit curseur (6,7) en direction de sa piste (8',9') associée.

12. Interrupteur selon la revendication 10 ou 11, caractérisé en ce que chaque curseur (6,7) présente à sa périphérie interne au moins une patte d'entraînement (62,72,172) pour sa liaison en rotation avec le rotor (4).

13. Interrupteur, selon l'une quelconque des revendication 1 à 12, caractérisé en ce que les languettes d'alimentation électrique (301,302) avec leurs contacts fixes associés, propres à être reliées à la borne concernée de la batterie du véhicule, sont disposées de part et d'autre d'une languette d'alimentation électrique (101) dont le contact fixe associé appartient à la piste électrique interne (9'), et en ce que lesdites languettes électriques (301,302) sont implantées en-dessous des languettes électriques (200,201,202), dont les contacts fixes sont associés à la piste électrique externe (8').

14. Interrupteur selon la revendication 13, caractérisé en ce que lesdites languettes électriques (200,201,202) associées à la piste externe (8') appartiennent initialement à une plaque conductrice plane comportant également une languette électrique (100) associée à la piste électrique interne (9').

15. Interrupteur selon la revendication 14, caractérisé en ce que ladite languette électrique (100) de la piste interne (9') est pliée en marche d'escalier à son extrémité libre, pour constitution du contact fixe.

16. Interrupteur selon la revendication 15, caractérisé en ce que la languette d'alimentation électrique (101), dont le contact fixe associé appartient à la piste électrique interne (9'), est disposé en-dessous desdites languettes électriques de la piste externe (8') et comporte une ouverture centrale (103) disposée en regard de pontets de liaison (205) reliant entre elles deux desdites languettes.

17. Interrupteur selon l'une quelconque des revendications 13 à 16, caractérisé en ce que lesdites languettes électriques (301,302), propres à être reliées à la borne concernée de la batterie du véhicule, sont coudées à leur extrémité.

18. Interrupteur selon l'une quelconque des revendications 13 à 17, caractérisé en ce que le fond (3) porte un nez de guidage (132) propre à coopérer avec un alésage interne que présente l'extrémité libre du rotor (4).

19. Interrupteur selon la revendication 18, caractérisé en ce que, à son autre extrémité, le rotor (4) présente une gorge (48) propre à coopérer à guidage rotatif avec un anneau (28) porté par le capuchon (2).

20. Interrupteur selon l'une quelconque des revendications 13 à 18, caractérisé en ce que les curseurs (6,7) sont en forme d'anneau et portent des grains de contact (161,171) recouverts d'une couche d'argent.

21. Interrupteur selon l'une quelconque des revendications 1 à 19, caractérisé en ce que les curseurs (6,7) sont décalés axialement l'un par rapport à l'autre, leur pistes électriques (8',9') associées étant décalées axialement l'une par rapport à l'autre.

## Patentansprüche

1. Elektrischer Diebstahlsicherungsdrehschalter für Kraftfahrzeuge in der Ausführung mit einer elektrisch nichtleitenden hohlen Halterung (1), die an einem festen Teil befestigt werden kann, bestehend aus einem Boden (3), der durch eine Abdeckung (2) verschlossen ist, und im Innern der Halterung (1) einem nach Wahl des Benutzers zu betätigenden Rotor (4), mindestens einem drehbaren Gleitstück (6, 7), das drehfest mit dem Rotor (4) verbunden und im Verhältnis zu diesem axial beweglich eingebaut ist, sowie beweglichen Kontakten (61, 71), die fest mit dem Gleitstück (6, 7) verbunden sind, um mit festen Kontakten (8, 9) zusammenzuwirken, die am Boden der Halterung (1) angebracht sind, und um Stromkreise in bestimmten Winkelpositionen in Abhängigkeit von der Position des Rotors (4) herzustellen, wobei der Boden (3) einen Anschlußteil (30) aufweist, in den Stromzuleitungsteile (100, 101, 200, 201, 301, 302) einmünden, die durch Ansetzteile (12) fest mit den festen Kontakten (8, 9) verbunden sind, und wobei die festen Kontakte (8, 9) auf zwei koaxialen ringförmigen Strombahnen (8', 9') angeordnet sind, die sich senkrecht zur Rotorachse erstrecken, wobei eine der Strombahnen die andere umgibt , **dadurch gekennzeichnet,** daß sich der besagte Anschlußteil (30) senkrecht zur Achse des Rotors (4) erstreckt, daß zu jeder Strombahn (8', 9') ein drehbares Gleitstück (6, 7) mit beweglichen Kontakten (61, 71) gehört, wobei die besagten Gleitstücke (6, 7) drehfest mit dem Rotor (4) verbunden sind, daß der Boden (3) auf den Ansetzteilen (12) der festen Kontakte (8, 9) aufgeformt ist, wobei die besagten festen Kontakte (8, 9) frei gelassen werden, und daß die besagten Stromzuleitungsteile in mindestens zwei Leiterschichten angeordnet sind, die übereinander in Richtung der Achse des Rotors (4) eingebaut sind.

2. Schalter nach Anspruch 1 , **dadurch gekennzeichnet,** daß der Boden (3) durch Aufformen der besagten Leiterschichten gebildet wird, wobei die besagten Stromzuleitungsteile sowie Verbindungsbügel (102, 103, 202, 204, 304) entstehen, die nachträglich abgetrennt werden.

3. Schalter nach Anspruch 1 oder 2 , d a d u r c h g e k e n n z e i c h n e t , daß zu jedem festen Kontakt (8, 9) ein Durchgang (81, 91) gehört, der durch einen Vorsprung (191) eines Gegenkerns (190) erzeugt wird, der ein Andrücken des besagten festen Kontakts an einen mit dem Gegenkern (190) verbundenen Kern (194) während des Aufformvorgangs ermöglicht.

4. Schalter nach einem der Ansprüche 1 bis 3 , **dadurch gekennzeichnet,** daß zu jedem festen Kontakt (8, 9) eine Abhebesicherung (82, 84 - 92, 94) gegen das Abheben des besagten festen Kontakts gehört.

5. Schalter nach Anspruch 4, bei dem die festen Kontakte (8, 9) in Form eines ringförmigen Abschnitts ausgeführt sind, **dadurch gekennzeichnet,** daß zur Bildung der besagten Abhebesicherungen jeder feste Kontakt (8, 9) an seiner Innenperipherie örtlich nach innen eingezogen und mit dem Material des Bodens überzogen ist.

6. Schalter nach einem der vorangehenden Ansprüche, bei dem jede Strombahn (8', 9') ringförmig ausgeführt ist und durch die besagten festen Kontakte in Form eines ringförmigen Abschnitts gebildet wird, die durch ringförmige nichtleitende Bereiche des Bodens (3) voneinander getrennt sind , **dadurch gekennzeichnet,** daß die nichtleitenden Bereiche an ihrer Innenperipherie überhöht ringförmige Leisten (83, 93) aufweisen, die sich am Kreisumfang zwischen zwei aufeinanderfolgenden festen Kontakten erstrecken.

7. Schalter nach einem der Ansprüche 2 bis 6 , **dadurch gekennzeichnet,** daß der Boden (3) Freiräume (207, 208, 304) aufweist, die sich zwischen zwei Ansetzteilen (12) von zwei aufeinanderfolgenden festen Kontakten erstrecken und anfänglich die besagten Verbindungsbügel hervortreten lassen.

8. Schalter nach einem der Ansprüche 2 bis 6 , **dadurch gekennzeichnet,** daß der Boden (3) einen Freiraum (104) zwischen zwei festen Kontaktbereichen der inneren Strombahn (8') aufweist, der anfänglich mindestens einen Verbindungsbügel hervortreten läßt.

9. Schalter nach Anspruch 7 oder 8 , d a d u r c h g e k e n n z e i c h n e t , daß im Bereich des besagten Freiraums (207, 208, 304, 104) die festen Kontakte bzw. die betreffenden Ansetzteile (12) mindestens eine Abwinklung (95) aufweisen, die vom Verbindungsbügel (102, 103, 204, 206, 303) ausgeht, der sich anfänglich mittels des betreffenden Freiraums zwischen zwei Ansetzteilen (12) bzw. zwei der besagten festen Kontakte erstreckt.

10. Schalter nach einem der vorangehenden Ansprüche, bei dem jedes Gleitstück (6, 7) örtliche Verformungen (61, 71) zur Bildung der beweglichen Kontakte aufweist, d a d u r c h g e k e n n z e i c h n e t, daß jedes Gleitstück (6, 7) insgesamt die Form eines Rings mit Ausbiegungen (61, 71) aufweist, die sich zwischen seiner Innen- und Außenperipherie erscrecken, um die besagten beweglichen Kontakte zu bilden.

11. Schalter nach Anspruch 10 , **dadurch ge**k e n n z e i c h n e t , daß jede Ausbiegung (61, 71) als Auflage für ein elastisches Mittel (63, 73) dient, das auf dem Rotor (4) anliegt, um das besagte Gleitstück (6, 7) in Richtung seiner zugehörigen Strombahn (8', 9') zu beaufschlagen.

12. Schalter nach Anspruch 10 oder 11 , d a d u r c h **gekennzeichnet,** daß jedes Gleitstück (6, 7) an seiner Innenperipherie mindestens einen Mitnahmeansatz (62, 72, 172) für seine drehfeste Verbindung mit dem Rotor (4) aufweist.

13. Schalter nach einem der Ansprüche 1 bis 12 , **dadurch gekennzeichnet,** daß die Stromzuleitungszungen (301, 302) mit ihren zugehörigen festen Kontakten, die mit der betreffenden Klemme der Fahrzeugbatterie verbunden werden können, beiderseits einer Stromzuleitungszunge (101) angeordnet sind, deren zugehöriger fester Kontakt zur inneren Strombahn (9') gehört, und daß die besagten Stromzuleitungszungen (301, 302) unterhalb der Stromzuleitungszungen (200, 201, 202) angebracht sind, deren feste Kontakte zur äußeren Strombahn (8') gehören.

14. Schalter nach Anspruch 13 , **dadurch gekennzeichnet,** daß die besagten Stromzuleitungszungen (200, 201, 202), die der äußeren Strombahn (8') zugeordnet sind, anfänglich zu einer ebenen Leiterplatte gehören, die außerdem eine Stromzuleitungszunge (100) umfaßt, die zur inneren Strombahn (9') gehört.

15. Schalter nach Anspruch 14 , **dadurch gekennzeichnet,** daß die besagte Stromzuleitungszunge (100) der inneren Strombahn (9') an ihrem freien Ende treppenstufenförmig umgebogen ist, um den festen Kontakt zu bilden.

16. Schalter nach Anspruch 15 , **dadurch gekennzeichnet**, daß die Stromzuleitungszunge (101), deren zugehöriger fester Kontakt zur inneren Strombahn (9') gehört, unterhalb der besagten Stromzuleitungszungen der äußeren Strombahn (8') angeordnet ist und eine mittige Öffnung (103) umfaßt, die gegenüber Verbindungsbügeln (205) angeordnet ist, welche zwei der besagten Stromzuleitungszungen miteinander verbinden.

17. Schalter nach einem der Ansprüche 13 bis 16, **dadurch gekennzeichnet**, daß die besagten Stromzuleitungszungen (301, 302), die mit der betreffenden Klemme der Fahrzeugbatterie verbunden werden können, an ihrem Ende abgewinkelt sind.

18. Schalter nach einem der Ansprüche 13 bis 17, **dadurch gekennzeichnet,** daß sich am Boden (3) eine Führungsnase (132) befindet, die mit einer Innenbohrung zusammenwirken kann, die das freie Ende des Rotors (4) aufweist.

19. Schalter nach Anspruch 18 , **dadurch gekennzeichnet**, daß der Rotor (4) an seinem anderen Ende eine Auskehlung (48) aufweist, die als Drehfürhung mit einem Ring (28) zusammenwirken kann, der an der Abdeckung (2) angebracht ist.

20. Schalter nach einem der Ansprüche 13 bis 18, **dadurch gekennzeichnet,** daß die Gleitstücke (6, 7) ringförmig ausgeführt sind und Kontaktstücke (161, 171) tragen, die mit einer Silberschicht überzogen sind.

21. Schalter nach einem der Ansprüche 1 bis 19 , **dadurch gekennzeichnet,** daß die Gleitstücke (6, 7) im Verhältnis zueinander axial versetzt sind, wobei ihre zugehörigen Strombahnen (8', 9') ebenfalls im Verhältnis zueinander axial versetzt sind.

## Claims

1. A rotary electrical anti-theft interruptor for a motor vehicle, of the kind comprising a hollow, electrically insulating support member (1), adapted to be fixed on a fixed part and comprising a base (3) closed by a cover portion (2), and, disposed within the support member (1), a rotor (4) which is manoeuvrable at will by the user, at least one rotary cursor (6, 7), coupled in rotation to the rotor (4) and mounted for axial movement with respect to the latter, and movable contacts (61, 71) fixed to the cursor (6, 7) for cooperation with fixed contacts (8, 9) which are carried by the base of the support member (1), and for the closing of electrical circuits in predetermined angular positions according to the position of the rotor (4), wherein the base (3) has a connecting portion (30) into which there extend electrical supply elements (100, 101, 200, 201, 301, 302) fixed to the fixed contacts (8, 9) by means of attachment portions (12), and wherein the fixed contacts (8, 9) are arranged with two coaxial, annular electrical tracks (8', 9') extending at right angles to the axis of the rotor with one of the tracks surrounding the other, characterised in that the said connecting portion (30) extends at right angles to the axis of the rotor (4), in that one rotary cursor (6, 7) with movable contacts (61, 71) is associated with each track (8', 9'), with the said cursors (6, 7) being coupled in rotation to the rotor (4), in that the base (3) is moulded on to the attachment portions (12) of the fixed contacts (8, 9) while leaving the said fixed contacts (8, 9) exposed, and in that the said electrical supply elements are disposed so as to define at least two conductive planar rows mounted one above the other in the direction of the axis of the rotor (4).

2. An interruptor according to Claim 1, characterised in that the base (3) is made by moulding on to the said planar rows, leaving exposed the said electrical supply elements together with connecting bridge elements (102, 103, 202, 204, 304) formed subsequently by pressing out.

3. An interruptor according to Claim 1 or Claim 2, characterised in that a passage (81, 91), associated with each fixed contact (8, 9), is formed by means of an element (191) projecting from a counter-core (190), enabling the said fixed contact to lie flat against a counter-core (194), associated with the counter-core (190), during the moulding operation.

4. An interruptor according to any one of Claims 1 to 3, characterised in that a means (82, 84; 92, 94) for preventing lifting of the fixed contact is associated with each fixed contact (8, 9).

5. An interruptor according to Claim 4, in which the fixed contacts are in the form of annular sectors, characterised in that each fixed contact (8, 9) is formed in its inner periphery with an inwardly directed local recess, and is overlaid by the material of the base, whereby to define the said means for preventing lifting thereof.

6. An interruptor according to any one of the preceding Claims, in which each track (8', 9') is annular and is defined by the said fixed contacts, which are in the form of annular sectors separated from each other by annular non-conductive zones of the base (3), characterised in that the non-conductive zones have at their inner periphery raised annular bands (83, 93) which extend circumferentially between two consecutive fixed contacts.

7. An interruptor according to any one of Claims 2 to 6, characterised in that the base (3) has openings (207, 208, 304), extending between two attachment pins (12) of two consecutive fixed contacts and leaving the said bridge elements initially exposed.

8. An interruptor according to any one of Claims 2 to 6, characterised in that the base (3) has an opening (104) between two fixed contact zones of the inner track (8), leaving at least one connecting bridge element initially exposed.

9. An interruptor according to Claim 7 or Claim 8, characterised in that, in the region of the said opening (207, 208, 304, 104), the fixed contacts or the attachment portions (12) concerned have at least one lug (95) formed from the connecting bridge portion (102, 103, 204, 206, 303) and extending initially in the appropriate said opening between two attachment portions (12) or two of the said fixed contacts.

10. An interruptor according to any one of the preceding Claims, in which each cursor (6, 7) has local deformations (61, 71) defining the movable contacts, characterised in that each cursor (6, 7) is generally in the form of a ring with folded portions (61, 71) extending between the inner and outer peripheries so as to define the said movable contacts.

11. An interruptor according to Claim 10, characterised in that each folded portion (61, 71) serves for engagement with a resilient means (63, 73) in engagement on the rotor (4), so as to urge the said cursor (6, 7) towards the track (8', 9') associated with it.

12. An interruptor according to Claim 10 or Claim 11, characterised in that each cursor (6, 7) has at its inner periphery at least one drive lug (62, 72, 172) for coupling it in rotation with the rotor (4).

13. An interruptor according to any one of Claims 1 to 12, characterised in that the electrical supply tongues (301, 302), with the fixed contacts associated with them, being adapted to be connected to the appropriate terminal of the battery of the vehicle, are disposed on either side of an electrical supply tongue (101) the fixed contact associated with this tongue being part of the inner electrical track (9'), and in that the said electrical tongues (301, 302) are disposed below electrical tongues (200, 201, 202), the fixed contacts of which are associated with the outer electrical track (8').

14. An interruptor according to Claim 13, characterised in that the said electrical tongues (200, 201, 202) associated with the outer track (8') are initially part of a flat conductive plate which also includes an electrical tongue (100) associated with the inner electrical track (9').

15. An interruptor according to Claim 14, characterised in that the said electrical tongue (100) of the inner track (9') is bent into a stepped form at its free end so as to constitute the fixed contact.

16. An interruptor according to Claim 15, characterised in that the electrical supply tongue (101) with which is associated the fixed contact that is part of the inner electrical track (9') is disposed below the said electrical tongues of the outer track (8'), and includes a central aperture (103) disposed facing towards the connecting bridge elements (205) which connect two of the said tongues together.

17. An interruptor according to any one of Claims 13 to 16, characterised in that the ends of the said electrical tongues (301, 302) adapted to be connected to the appropriate terminal of the battery of the vehicle are curved.

18. An interruptor according to any one of Claims 13 to 17, characterised in that the base (3) carries a guide nose (132) arranged to cooperate with an internal bore formed in the free end of the rotor (4).

19. An interruptor according to Claim 18, characterised in that the rotor (4) has at its other end a groove (48) for rotary guiding cooperation with a ring (28) carried by the cover portion (2).

20. An interruptor according to any one of Claims 13 to 18, characterised in that the cursors (6, 7) are in the form of rings and carry contact pads (161, 171) overlaid with a silver layer.

21. An interruptor according to any one of Claims 1 to 19, characterised in that the cursors (6, 7) are offset axially with respect to each other, with the electrical tracks (8', 9') associated therewith being offset axially with respect to each other.
